# EUROPÄISCHE PATENTSCHRIFT

(11) **EP 2 207 462 B1**
(45) Veröffentlichungstag und Bekanntmachung des Hinweises auf die Patenterteilung: **26.10.2011**
(21) Anmeldenummer: 07822564.6
(22) Anmeldetag: 13.11.2007
(51) Int. Cl.: A47K 10/48

(54) **KOMBINIERTE HANDWASCH- UND TROCKNUNGSVORRICHTUNG**
COMBINED HANDWASHING AND DRYING DEVICE
DISPOSITIF COMBINÉ PERMETTANT DE SE LAVER ET DE SE SÉCHER LES MAINS

(43) Veröffentlichungstag der Anmeldung: 21.07.2010
(73) Patentinhaber: Papenmeier, Iris, Singapur 679037 (SG)
(72) Erfinder: Papenmeier, Iris, Singapur 679037 (SG)
(74) Vertreter: Schwabe - Sandmair - Marx
(86) Internationale Anmeldenummer: PCT/EP2007/062295
(87) Internationale Veröffentlichungsnummer: WO 2009/062546

(56) Entgegenhaltungen:
- FR-A- 2 253 884
- JP-A- 3 125 730
- US-A- 1 494 883
- US-A- 2 281 370
- US-A- 4 765 003

## Beschreibung

Die Erfindung betrifft eine kombinierte Handwasch- und Trocknungsvorrichtung nach Anspruch 1, die es einem Benutzer ermöglicht, sowohl die Handwäsche als auch den Trocknungsvorgang der Hände am gleichen Ort durchzuführen.

Für die nach einer Handwäsche erfolgende Trocknung der Hände werden in öffentlichen Toiletten üblicherweise Handtrockner bereitgestellt, die einen erwärmten Luftstrom auf die Hände des Benutzers blasen und somit eine Trocknung der Hände vom Waschwasser herbeiführen. Dies hat den Vorteil, dass die Pflege von öffentlichen Toiletten erleichtert wird, da die aus hygienischen Gründen erforderlichen Spender für Einweg-Papierhandtücher nicht immer wieder aufgefüllt werden müssen. Dabei befinden sich diese Trockner meist abseits von den Handwaschbecken in zumeist geringerer Anzahl als die Handwaschbecken. So ist es für einen Benutzer notwendig, sich vom Handwaschbecken zur Trocknungsvorrichtung zu begeben. Daraus resultieren folgende Nachteile: Einerseits tropft von den gerade gewaschenen Händen das restliche Waschwasser auf dem Weg vom Waschbecken zum Trockner ab und tropft auf den Boden. Dies führt zu einem unsauberen Bild der Toilette und gegebenenfalls sogar zu Unfällen aufgrund der erhöhten Rutschgefahr auf dem nassen Boden. Ferner ist es für körperlich beeinträchtigte Personen, beispielsweise Rollstuhlfahrer unangenehm, sich im Rollstuhl mit nassen Händen zum Trockner zu begeben. Letztlich kann es bei hoher Frequentierung der Toilette zu "Warteschlangen" vor dem Trockner kommen, da die Anzahl der Trockner zumeist geringer ist, als die Anzahl der Waschbecken.

Aus dem Stand der Technik sind kombinierte Handwasch- und Trocknungsvorrichtungen bekannt.

So offenbart die US 4,295,233 eine automatische Handwasch- und Trocknungsvorrichtung, bei der der Ausgang für das Waschwasser und der Ausgang für die Trocknungsluft nebeneinander auf einer dem Benutzer abgewandten Seite des Waschbeckens angeordnet sind und das Waschwasser bzw. die Trocknungsluft in Richtung des Benutzers abgeben. Da der Auslass für das Waschwasser und der Auslass für die Trocknungsluft nebeneinander angeordnet sind, ist es nötig, die Breite des Waschbeckens zu vergrößern, um beide Auslässe innerhalb des Waschbeckens anzuordnen. Wenn mehrere solche kombinierten Handwasch-und Trocknungsvorrichtungen nebeneinander angeordnet werden sollen, beispielsweise auf öffentlichen Toiletten, so resultiert daraus eine sehr hohe Baubreite der Anordnung dieser Vorrichtungen. Auch muss der Benutzer nach der Handwäsche seine Hände vom Auslass des Waschwassers zum Auslass der Trocknungsluft führen, um seine Hände zu trocknen. Auch wird es von den meisten Benutzern als unangenehm empfunden, wenn der Strom der Trocknungsluft aus dem Auslass der Trocknungsluft auf den Benutzer gerichtet ist.

Aus der CA 2,256,376 ist eine automatische Handwasch- und Trocknungsvorrichtung bekannt, die sowohl das Waschwasser als auch die Trocknungsluft von oben herab auf die Hände des Benutzers bereitstellt. Dazu umfasst die Vorrichtung einen Hohlraum, in den der Benutzer seine Hände hält, wobei an der Decke des Hohlraums sowohl der Auslass für das Waschwasser als auch der Auslass für die Trocknungsluft angeordnet ist. Bei dieser Vorrichtung ist der Benutzer jedoch gezwungen, seine Hände ohne Sichtkontakt zu waschen und zu trocknen, da die Auslässe für Wasser und Trocknungsluft konstruktionsbedingt zwischen Kopf und Händen des Benutzers liegen. Das Hineingreifen in den Hohlraum und das anschließende Beaufschlagen der Hände mit Waschwasser und Trocknungsluft ohne Blick auf die eigenen Hände wird von vielen Benutzern als unangenehm empfunden.

Aus Dokument FR 22 53 884 ist auch eine kombinierte Handwasch-und Trocknungsvorrichtung bekannt. Dieses Dokument offenbart die Merkmale des Oberbegriffes des Anspruchs 1.

Die vorliegende Erfindung hat sich daher zur Aufgabe gemacht, eine Vorrichtung bereitzustellen, mit welcher ein Benutzer die Hände nach dem Waschen bequem trocknen kann.

Diese Aufgabe wird durch eine kombinierte Handwasch- und Trocknungsvorrichtung gemäß dem Anspruch 1 gelöst. Die Unteransprüche definieren dabei bevorzugte Ausführungsformen der Erfindung.

Die erfindungsgemäße Vorrichtung umfasst mindestens einen Wasserauslass, der das Wasser zum Waschen der Hände bereitstellt, mindestens einen Luftauslass, der die Trocknungsluft zum Trocknen der Hände bereitstellt und ein Waschbecken, das zum Auffangen des Waschwassers und des beim Trocknungsvorgang von den Händen tropfende restliche Wasser muldenförmig ausgebildet ist. Dabei werden sowohl das Waschwasser als auch die Trocknungsluft im Wesentlichen zum gleichen Ort hin abgegeben, so dass der Benutzer seine Hände während des gesamten Wasch- und Trocknungsvorganges am gleichen Ort belassen kann. Da das Beblasen der Hände mit Trocknungsluft in Richtung des Benutzers von den meisten als unangenehm empfunden wird, wird die Trocknungsluft dabei quer zum Benutzer abgegeben, so dass der Benutzer außer mit seinen Händen mit dem Luftstrom nicht direkt in Berührung kommt.

Der hier verwendete Begriff "quer" soll dabei so verstanden werden: Steht der Benutzer vor dem Waschbecken, so wird zwischen der ihm zugewandten, also näher liegenden Seite des Waschbeckens und der ihm abgewandten, also von ihm entfernten Seite des Waschbeckens eine Verbindungslinie gezogen, die horizontal verläuft. Jede auf diese Verbindungslinie orthogonal stehende Ebene, die sich vor dem Benutzer, also auf der Seite des Benutzers, auf der sich das Waschbecken befindet, soll hier als Ebene quer zum Benutzer verstanden werden. Folglich ist dann jede Richtung, die auf einer solchen Querebene liegt, eine Richtung quer zum Benutzer. Dabei muss erwähnt werden, dass die besagte Querrichtung nicht exakt auf einer Querebene liegen muss, sondern dass vielmehr auch ein Winkel zwischen der Querrichtung und Querebene gebildet sein kann. So soll auch eine Richtung als Richtung quer zum Benutzer verstanden werden, die nicht exakt parallel zu einer Querebene gerichtet ist, sondern einen gewissen Winkel mit dieser einschließt. Dieser Winkel sollte kleiner als 45°, vorzugsweise kleiner als 30° sein.

Der Ort, zu dem das Waschwasser und die Trocknungsluft hin abgegeben wird, soll ferner nicht als exakter Punkt verstanden werden, sondern vielmehr als ein Volumenbereich. So ist es denkbar, dass der Ort innerhalb des muldenförmigen Waschbeckens liegt, also den Bereich einnimmt, oder ein Teil davon bildet, der vom Waschbeckenkörper und der den oberen Rand des Waschbeckenkörpers umfassenden Ebene eingeschlossen wird. Ferner kann der besagte Ort auch oder zusätzlich oberhalb des Waschbeckens angeordnet sein.

Vorteilhafterweise kann der Benutzer seine Hände dann während des gesamten Wasch- und anschließenden Trocknungsvorganges an diesem Ort belassen, wobei seine Hände erst mit Waschwasser und anschließend mit Trocknungsluft beaufschlagt werden.

Es ist jedoch auch denkbar, dass der Ort als Bereich oberhalb der Waschbeckenmulde definiert wird. So kann der Punkt, an den Waschwasser hin abgegeben wird, vom Punkt, an dem die Trocknungsluft hin abgegeben wird, verschieden sein, solange beide Punkte oberhalb bzw. innerhalb des Waschbeckens angeordnet sind. Dies hat den Vorteil, dass die Hände des Benutzers beispielsweise beim Trocknungsvorgang nicht unbeabsichtigt wieder mit Waschwasser beaufschlagt werden können.

Weiterhin ist es denkbar, dass die Trocknungsluft im Wesentlichen horizontal abgegeben wird. Das heißt, dass die Trocknungsluft eine überwiegend horizontale Richtungskomponente aufweist jedoch nicht, dass sie ausschließlich eine horizontale Richtungskomponente aufweisen muss. So kann sie auch eine vertikale Richtungskomponente aufweisen, die jedoch geringer ist, als die horizontale Richtungskomponente. Es soll jedoch deutlich werden, dass die Trocknungsluft in eine Richtung abgegeben wird, die im Wesentlichen als horizontal zu bezeichnen ist.

In einer bevorzugten Ausführungsform wird die vom Luftauslass kommende Trocknungsluft in Richtung des Waschbeckens gerichtet. In Richtung des Waschbeckens heißt, dass die Trocknungsluft auf einen Bereich oberhalb des Waschbeckens gerichtet ist, und/oder in das Waschbecken hinein, also in den Bereich, der zwischen dem Waschbeckenkörper und der den oberen Rand des Waschbeckenkörpers umfassenden Ebene eingeschlossen wird.

Weiterhin ist es denkbar, dass der Luftauslass seitlich des muldenförmigen Waschbeckens angeordnet ist. So kann er an jeder beliebigen Stelle umfänglich des Waschbeckenkörpers angeordnet sein und Trocknungsluft bereitstellen (unbeansprucht).

In einer weiteren bevorzugten Ausführungsform umfasst die kombinierte Handwasch- und Trocknungsvorrichtung einen weiteren Luftauslass. Dabei können die Luftauslässe an gegenüberliegenden Seiten des Waschbeckens angeordnet sein. Es ist zu erwähnen, dass die Luftauslässe nicht exakt gegenüber angeordnet sein müssen.

Ferner können, falls die Vorrichtung mehrere Luftauslässe umfasst, die von den Luftauslässen kommenden Ströme der Trocknungsluft entgegengesetzt gerichtet sein. Dies soll heißen, dass die Luftströme aufeinander treffen oder mit anderen Worten sich schneiden. Zumindest jedoch liegen die Luftströme eng aneinander an.

Bevorzugt wird eine Ausführungsform, bei der der Luftauslass an einer Seite des Waschbeckens angeordnet ist, der als seitlich von einer Ebene zwischen Benutzer und der ihm abgewandten Seite des Waschbeckens zu bezeichnen ist. Insbesondere wird dabei eine Position bevorzugt, die vom Benutzer aus gesehen zwischen einer zwei Uhr- und einer vier Uhr-Position oder zwischen einer acht Uhr- und einer zehn Uhr-Position angeordnet ist, anders ausgedrückt, seitlich vom Benutzer, jedoch immer noch in der Nähe des Waschbeckens. Wenn nun Trocknungsluft in Richtung des Waschbeckens abgegeben wird, so wäre der Luftstrom auch als quer zum Benutzer zu bezeichnen. Zur Definition der "Uhr-Positionen" wird ein fiktives Ziffernblatt einer Uhr so in die Ebene, die den Rand des Waschbeckens umfasst, gelegt, dass die 6-Uhr-Position dem Benutzer selbst und die 12-Uhr-Position der den Benutzer abgewandten Seite des Waschbeckens zugewandt ist.

Auch ist es denkbar, dass die Position des Luftauslasses so definiert wird, dass sie in den Bereichen liegt, die 90°-Kreissegmente darstellen und die um die 3-Uhr-Position oder 9-Uhr-Position angeordnet sind. So kann sich der Bereich beidseitig zu gleichen Teilen, also zu jeweils 45° von der 3-Uhr-Position oder der 9-Uhr-Position weg erstrecken.

Zusätzlich ist es denkbar, dass sich der Luftauslass in den oben genannten Bereichen auf dem "Ziffernblatt" befindet, wobei dieses Ziffernblatt jedoch um die Verbindungslinie zwischen 6-Uhr-Position und 12-Uhr-Position geschwenkt wird. So muss der Luftauslass nicht zwingend auf dem horizontalen "Ziffernblatt" angeordnet sein, kann also auch einen Höhenversatz zum Waschbeckenrand aufweisen.

In ebenfalls unbeanspruchten Ausführungen, insbesondere für die Nachrüstung von vorhandenen Waschbecken mit einem erfindungsgemäßen Luftauslass, ist es denkbar, dass der Luftauslass in näherer Umgebung des bestehenden Waschbeckens angeordnet wird, beispielsweise in oder an einer nahe dem Waschbecken gelegenen vertikalen Seitenwand oder einem das Waschbecken stützenden Gestell, vorzugsweise Waschtisch. Folglich ist der Luftauslass kein direkter Bestandteil des Waschbeckens mehr und kann unabhängig von diesem montiert werden.

Ferner ist es denkbar, dass der Luftauslass am Rand des Waschbeckens angeordnet ist, also nicht nur in unmittelbarer Umgebung des Waschbeckens, sondern am Waschbeckenrand anliegend. So kann auch der Waschbeckenkörper mit dem oder den Luftauslässen eine Einheit bilden, die im Gesamten montierbar ist.

Bei einer weiteren Ausführungsform sind der oder die Luftauslässe in der Waschbeckenmulde angeordnet, also unterhalb des oberen Randes des Waschbeckens bzw. unterhalb der den oberen Rand des Waschbeckens umfassenden Ebene.

Auch kann der oder die Luftauslässe oder zumindest einer davon in einer Aufnahme des Waschbeckens angeordnet sein. So kann der Luftauslass selbst nicht mehr für den Benutzer sichtbar angeordnet sein, wodurch die optische Gefälligkeit der kombinierten Handwasch-und Trocknungsvorrichtung erhöht wird. Auch kann dadurch ein geschlossenes optisches Erscheinungsbild erzielt werden.

So ist es ferner denkbar, wie in Anspruch 1 beansprucht, dass der oder die Luftauslässe in einem oder mehreren Überläufen des Waschbeckens angeordnet sind. Um ein Überlaufen des Waschbeckens bei geschlossenem oder verstopftem Abfluss zu verhindern, ist in der Regel in einem Waschbecken stets ein Überlauf vorgesehen. Diese Öffnung unterhalb des Randes des Waschbeckens kann dabei ebenfalls dafür vorgesehen werden, einen Luftauslass aufzunehmen. So erfüllt der Überlauf des Waschbeckens einerseits die Funktion der Wasserabführung, als auch die Aufnahme eines oder mehrerer Luftauslässe, die Trocknungsluft bereitstellen.

Weiterhin können der oder die Luftauslässe direkt in das Waschbecken integriert sein (unbeansprucht). So ist es nicht nötig, für die Luftauslässe separate Bauteile neben dem Waschbecken bereitzustellen, sondern das Waschbecken selbst kann Öffnungen aufweisen, aus denen die Trocknungsluft austritt. So übernimmt das Waschbecken sowohl die Funktion des Auffangens des Waschwassers als auch der Luftstromführung der Trocknungsluft. So ist es denkbar, dass am Waschbecken selbst lediglich ein Luftanschluss bereitgestellt werden muss, wobei die Trocknungsluft dann durch den Waschbeckenkörper zu den Luftauslässen geführt wird, um anschließend aus diesen auszutreten. Das Waschbecken kann sowohl einen als auch mehrere solcher Auslässe aufweisen.

In einer weiteren, unbeanspruchten Ausführungsform umgibt der Luftauslass den Wasserauslass ganz oder teilweise. So können sowohl Luftauslass als auch Wasserauslass koaxial sein, wobei der Luftauslass den Wasserauslass gänzlich umgibt, oder der Wasserauslass innerhalb des Luftauslasses, jedoch in einem Randbereich des Luftauslasses angeordnet ist. Dabei gibt der Wasserauslass das Wasser parallel zur abgegebenen Luft ab,. Insbesondere wird bei ersterer Ausführungsform das Waschwasser gänzlich durch die zugeführte Trocknungsluft umgeben oder wird in der zweiten Ausführungsform nur teilweise von der Trocknungsluft umgeben, da der Wasserauslauf in einem Randbereich des Luftauslasses angeordnet ist und dort keine Trocknungsluft bereitgestellt wird. Ferner ist es denkbar, dass die Zuführung des Waschwassers zumindest über eine Teillänge vor dem Wasserauslass durch die Trocknungsluftzuführung umgeben ist, also in dieser geführt wird. Dies hat zur Folge, dass von außen nur eine Führung sichtbar ist, was wiederum zu einem geschlossenen und optisch gefälligen Erscheinungsbild für den Benutzer führt. Auch müssen dann bei der Verwendung von Armaturen nicht mehrere Armaturen, nämlich für Waschwasser und für Trocknungsluft bereitgestellt werden, sondern es genügt eine einzige kombinierte Armatur, die sowohl Waschwasser als auch Trocknungsluft bereitstellt.

Auch ist es möglich, dass die Trocknungsluft vor ihrem Austritt aus dem Luftauslass erwärmt wird, um durch die Temperaturerhöhung der Trocknungsluft den Trocknungsvorgang der Hände zu beschleunigen. So ist es denkbar, dass die Trocknungsluft wie aus dem Stand der Technik bekannt, erwärmt wird, beispielsweise durch eine elektrische Glühwendel. Der Ort der Erwärmung spielt dabei keine große Rolle, jedoch wäre eine Anordnung der Heizvorrichtung unter dem Waschbecken, also für den Benutzer nicht einsehbar, vorzuziehen. Neben oder zusammen mit der Erwärmungsvorrichtung kann ein aus dem Stand der Technik schon bekanntes Gebläse vorgesehen sein, das die Strömung der Trocknungsluft durch die Zuführung und letztendlich durch den oder die Luftauslässe bewirkt.

Sowohl die Erwärmungsvorrichtung als auch das Gebläse können dabei zu der kombinierten Handwasch- und Trocknungsvorrichtung gehören oder aber sie werden extern bereitgestellt und an die kombinierte Handwasch- und Trocknungsvorrichtung angeschlossen.

Ferner ist es möglich, die Trocknungsluft kurz vor dem Austritt aus dem Luftauslass umzulenken. So kann die Trocknungsluft unabhängig von der Zuführung in einen beliebigen zu beblasenden Bereich gelenkt werden, ohne von baulichen Beschränkungen der kombinierten Handwasch- und Trocknungsvorrichtung beeinflusst zu werden. Auch ist es denkbar, dass die Zuführung der Trocknungsluft durch den Benutzer beliebig verstellbar angeordnet wird, beispielsweise durch ein oder mehrere Gelenke nahe dem Trocknungsluftaustritt. So kann der Benutzer nach seinem Belieben den durch die Trocknungsluft beblasenen Ort auswählen und ist nicht an eine starre Trocknungsluftführung gebunden.

Um die Zuführung des Waschwassers und/oder der Trocknungsluft herbeizuführen, können durch die Vorrichtung auch Aktivierungsmittel bereitgestellt werden. So sind insbesondere Lichtschranken denkbar, die eine Zuführung aktivieren, sobald der Benutzer seine Hände in die Nähe des Waschbeckens hält. Auch können sowohl für die Zuführung von Wasser als auch für die Zuführung von Luft gesonderte Mittel bereitgestellt werden, die je nach der Lage der Hände des Benutzers entweder die Wasserzuführung oder die Luftzuführung aktivieren. Sobald der Benutzer seine Hände in die Nähe der Waschwasserzuführung hält, kann diese aktiviert werden, wobei die Luftzuführung aktiviert wird, sobald er seine Hände von der Waschwasserzuführung weg zu der Trocknungsluftzuführung hin bewegt. Auch ist eine kombinierte Aktivierung denkbar, die beispielsweise durch eine Zeitschaltuhr erst die Waschwasserzuführung für eine gewisse Zeit aktiviert, um anschließend die Luftzuführung für eine gewisse Zeit zu aktivieren. Auch ist eine manuelle Betätigung, beispielsweise durch Fußpedale denkbar, wobei sowohl eine gesonderte Betätigung von Waschwaaserzuführung und Luftzuführung denkbar ist, als auch eine kombinierte, sprich zeitversetzte Aktivierung beider. Ferner sind alle im Stand der Technik bekannten Aktivierungsmöglichkeiten denkbar.

Die Erfindung wird anhand der beiliegenden Figuren näher beschrieben.

Dabei zeigen:
- Figur 1: eine kombinierte Handwasch- und Trocknungsvorrichtung in einer vom Benutzer aus gesehenen Ansicht
- Figur 2: einen Schnitt durch das erfindungsgemäße Waschbecken, bei dem ein Luftauslass in einem Überlauf des Waschbeckens angeordnet ist
- Figur 3: eine Ausführungsform bei dem Waschwasser und Trocknungsluft durch eine Armatur bereitgestellt wird,
- Figur 4a,: b Ausführungsformen mit vom Waschbecken beabstandeten Luftauslässen.

Die Figuren 1, 3, 4a und 4b formen nicht Teil der Erfindung.

In der Figur 1 ist eine kombinierte Handwasch- und Trocknungsvorrichtung gezeigt, deren Waschbecken 3 in einen Waschtisch eingelassen ist. Dabei befindet sich der Auslass 1 für das Waschwasser im hinteren, also dem Benutzer abgewandten Bereich des Waschbeckens 3 und gibt dieses in das Waschbecken 3 ab. Unter dem Auslass 1 ist im Waschbeckenkörper 3 ein Überlauf 7 angeordnet, der das Überlaufen des Waschbeckens 3 verhindert, indem er Wasser ab einem bestimmten Füllstand abführt. Ferner umfasst das Waschbecken 3 einen umlaufenden Rand 6, auf dem zu beiden Seiten des Waschbeckens 3 je ein Luftauslass angeordnet ist. Dabei wird Trocknungsluft von unten zu den Luftauslässen 2 zugeführt und wird kurz vor dem Austritt in den Luftauslässen so abgelenkt, dass die Luftströme dabei in Richtung des Waschbeckens gerichtet werden. Dabei weisen die Luftströme eine im Wesentlichen horizontale Ausrichtung auf, sind jedoch etwas nach unten in den muldenförmigen Waschbeckenkörper 3 hinein gerichtet. Dadurch findet keine direkte Beblasung des Benutzers durch die Trocknungsluft statt. Von Vorteil ist ebenfalls, dass der Benutzer sowohl den Ort der Handwäsche als auch den Ort des Händetrocknens stets einsehen kann und ferner seine Hände während des gesamten Wasch- und Trockunungsvorganges an einem Ort, sprich im oder über dem Waschbecken 3 belassen kann. Vorteilhafterweise trocknen die Luftströme 5 aus den Luftauslässen 2 auch verbliebenes Wasser im Waschbecken 3, so dass das Waschbecken 3 beim Benutzer stets einen gepflegten Eindruck hinterlässt. Auch wird durch eine solche Anordnung der Armaturen 1 und 2 die Funktion dieser sofort durch den Benutzer erkannt. Dieser muss dabei nicht wie bisher in einen nicht einsehbaren Hohlraum zum Waschen und Trocknen der Hände eingreifen.

Ein weiterer Vorteil besteht darin, dass die aus den Luftauslässen 2 ausgeblasene Trocknungsluft 5 nicht auf den Benutzer gerichtet ist, was oft als unangenehm empfunden wird. Durch die beidseitige Anordnung der Luftauslässe 2 werden die Hände des Benutzers von beiden Seiten beblasen, was eine Verkürzung des Trocknungsvorganges verglichen mit einer einseitigen Beblasung der Hände bewirkt.

Die Figur 2 zeigt einen Schnitt durch einen Waschbeckenkörper 3, bei dem im Überlauf 7 ein Luftauslass 2 angeordnet ist, der die Trocknungsluft 5 in Richtung der Waschbeckenmulde 3 ausbläst. Dabei befindet sich der Luftauslass 2 unterhalb des Waschbeckenrandes 6. So ist die Armatur des Luftauslasses 2 durch den Benutzer nicht sichtbar, insbesondere wenn der Luftauslass 2 hinter den eigentlichen Überlauf 7 zurückgenommen ist.

In der Figur 3 ist eine kombinierte Armatur gezeigt, die sowohl den Luftauslass 2 als auch den Waschwasserauslass 1 umfasst. Dabei wird sowohl das Waschwasser 4 als auch die Trocknungsluft 5 von unten der Armatur zugeführt und werden in den Auslässen 2 für die Trocknungsluft 5 und 1 für das Waschwasser 4 geführt. Dabei befindet sich der Auslass 1 für das Waschwasser 4 über die gesamte Länge der Armatur innerhalb des Auslasses 2 für die Trocknungsluft 5, ist jedoch am inneren Rand des Luftauslasses 2 angeordnet. Beim Austritt des Waschwassers 4 bzw. der Trocknungsluft 5 aus der Armatur kann der Auslass 1 für das Waschwasser 4 aus dem Luftauslass 2 hervorstehen, um dem Benutzer die Funktion der Armatur zu verdeutlichen, muss dieses jedoch nicht, kann also auch bündig mit dem Luftauslass 2 abschließen. Dabei ist die Armatur auf den Rand 6 des Waschbeckens 3 aufgesetzt, kann also als eine Einheit mit dem Waschbecken 3 montiert werden. Ferner wird sowohl das Waschwasser 4 als auch die Trocknungsluft 5 innerhalb der Armatur geführt und abgelenkt, so dass die vertikale nach oben gerichtete Zuführung letztendlich in eine nach unten in das Waschbecken 3 zielende Richtung übergeht.

In der Figur 4a ist eine Ausführungsform zu sehen, bei welcher ein Waschbecken 6 mit dem Wasserauslass 1 nachträglich um Luftauslässe 2, die nicht direkter Bestandteil des Waschbeckens 6 sind, erweitert wurde. Diese Luftauslässe 2 sind zu beiden Seiten des Waschbeckens 6 an Seitenwänden angeordnet.

In der Figur 4b ist ein Waschbecken 6 mit dem Wasserauslass 1 zu sehen, zu dessen beiden Seiten Luftauslässe 2 angeordnet sind, die einen bestimmten Abstand zum Waschbecken 6 aufweisen und an einem Waschtisch, der das Waschbecken 6 trägt, montiert sind. Die Ausfiihrungsformen der Figuren 4a und 4b eignen sich besonders für eine Nachrüstung von schon vorhandenen Waschbecken, jedoch können Sie auch Bestandteil einer von vornherein so ausgelegten Handwasch- und Trocknungsvorrichtungseinheit sein.

## Patentansprüche

1. Kombinierte Handwasch- und Trocknungsvorrichtung mit
- mindestens einem Wasserauslass (1)
- mindestens einem Luftauslass (2)
- einem muldenförmigen Waschbecken (3) zum Auffangen von Waschwasser (4) und
- mindestens einem Überlauf (7) des muldenförmigen Waschbeckens (3),
wobei der Wasserauslass (1) das Waschwasser (4) und der Luftauslass (2) die Trocknungsluft (5) im Wesentlichen zum gleichen Ort hin abgeben, und wobei die Trocknungsluft (5) quer zum Benutzer abgegeben wird, **dadurch gekennzeichnet, dass** der Luftauslass (2) in dem mindestens einen Überlauf (7) angeordnet ist.

2. Kombinierte Handwasch- und Trocknungsvorrichtung nach Anspruch 1, **dadurch gekennzeichnet, dass** der Ort innerhalb und/oder oberhalb des muldenförmigen Waschbeckens (3) liegt.

3. Kombinierte Handwasch- und Trocknungsvorrichtung nach einem der vorhergehenden Ansprüche, **dadurch gekennzeichnet, dass** die Trocknungsluft (5) im Wesentlichen horizontal abgegeben wird.

4. Kombinierte Handwasch- und Trocknungsvorrichtung nach einem der vorhergehenden Ansprüche, **dadurch gekennzeichnet, dass** die Trocknungsluft (5) in Richtung des muldenförmigen Waschbeckens (3) hin, vorzugsweise in das muldenförmigen Waschbecken (3) hinein gerichtet abgegeben wird.

5. Kombinierte Handwasch- und Trocknungsvorrichtung nach einem der vorhergehenden Ansprüche, **dadurch gekennzeichnet, dass** der Luftauslass (2) an einer Seite des muldenförmigen Waschbeckens (3), vorzugsweise in oder an dem Waschbecken (3), angeordnet ist.

6. Kombinierte Handwasch- und Trocknungsvorrichtung nach einem der vorhergehenden Ansprüche, **dadurch gekennzeichnet, dass** sie einen weiteren Luftauslass (2) umfasst, wobei die Luftauslässe (2) vorzugsweise an gegenüberliegenden Seiten des muldenförmigen Waschbeckens (3), vorzugsweise in oder an dem Waschbecken (3), angeordnet sind.

7. Kombinierte Handwasch- und Trocknungsvorrichtung nach dem vorhergehenden Anspruch, **dadurch gekennzeichnet, dass** die Trocknungsluft (5) in einander im Wesentlichen entgegengesetzte Richtungen abgeben wird.

8. Kombinierte Handwasch- und Trocknungsvorrichtung nach einem der vorhergehenden Ansprüche, **dadurch gekennzeichnet, dass** der Luftauslass (2) von einem vor der Vorrichtung stehenden Benutzer aus betrachtet zwischen der 2-Uhr und 4-Uhr Position oder zwischen der 8-Uhr und 10-Uhr Position angeordnet ist.

9. Kombinierte Handwasch- und Trocknungsvorrichtung nach einem der vorhergehenden Ansprüche, **dadurch gekennzeichnet, dass** mindestens ein Luftauslass (2) am Rand (6) des muldenförmigen Waschbeckens (3), vorzugsweise in oder an dem Waschbecken (3), angeordnet ist.

10. Kombinierte Handwasch- und Trocknungsvorrichtung nach einem der vorhergehenden Ansprüche, **dadurch gekennzeichnet, dass** mindestens ein Luftauslass (2) unterhalb eines oberen Randes (6) des muldenförmigen Waschbeckens (3) angeordnet ist.

11. Kombinierte Handwasch- und Trocknungsvorrichtung nach einem der vorhergehenden Ansprüche, **dadurch gekennzeichnet, dass** mindestens ein Luftauslass (2) in einer im muldenförmigen Waschbecken (3) geformten Aufnahme aufgenommen ist.

12. Kombinierte Handwasch- und Trocknungsvorrichtung nach einem der vorhergehenden Ansprüche, **dadurch gekennzeichnet, dass** mindestens ein Luftauslaß (2) in das muldenförmige Waschbecken (3) eingelassen ist, vorzugsweise ein unmittelbar eingeformter Luftauslass (2) des Waschbeckenkörpers ist.

13. Kombinierte Handwasch- und Trocknungsvorrichtung nach einem der Ansprüche 1 bis 9, **dadurch gekennzeichnet, dass** der Luftauslass (2) vom Waschbecken (6) beabstandet ist, vorzugsweise ein vom Waschbecken (6) separates Bauteil bildet.

14. Kombinierte Handwasch- und Trocknungsvorrichtung nach einem der vorhergehenden Ansprüche, **dadurch gekennzeichnet, dass** die Trocknungsluft (5) vor ihrem Austritt aus dem Luftauslass (2) erwärmt wird.

15. Kombinierte Handwasch- und Trocknungsvorrichtung nach einem der vorhergehenden Ansprüche, **dadurch gekennzeichnet, dass** die Trocknungsluft (5) durch ein vorzugsweise unterhalb des muldenförmigen Waschbeckens (3) angeordnetes Gebläse bereitgestellt wird.

16. Kombinierte Handwasch- und Trocknungsvorrichtung nach einem der vorhergehenden Ansprüche, **dadurch gekennzeichnet, dass** die Trocknungsluft (5) kurz vor dem Austritt aus dem Luftauslass (2) umgelenkt wird, vorzugsweise um einen Winkel im Bereich von 60° bis 120°.

## Claims

1. A combined hand washing and drying device, comprising:
- at least one water outlet (1);
- at least one air outlet (2);
- a trough-shaped wash basin (3) for collecting washing water (4); and
- at least one overflow (7) of the trough-shaped wash basin (3),
wherein the water outlet (1) discharges the washing water (4) and the air outlet (2) discharges the drying air (5) towards substantially the same location, and wherein the drying air (5) is discharged transverse to the user, **characterised in that** the air outlet (2) is arranged in the at least one overflow (7).

2. The combined hand washing and drying device according to claim 1, **characterised in that** the location lies within and/or above the trough-shaped wash basin (3).

3. The combined hand washing and drying device according to any one of the preceding claims, **characterised in that** the drying air (5) is discharged substantially horizontally.

4. The combined hand washing and drying device according to any one of the preceding claims, **characterised in that** the drying air (5) is discharged towards the trough-shaped wash basin (3), preferably into the trough-shaped wash basin (3).

5. The combined hand washing and drying device according to any one of the preceding claims, **characterised in that** the air outlet (2) is arranged on one side of the trough-shaped wash basin (3), preferably in or on the wash basin (3).

6. The combined hand washing and drying device according to any one of the preceding claims, **characterised in that** it comprises another air outlet (2), wherein the air outlets (2) are preferably arranged on opposite sides of the trough-shaped wash basin (3), preferably in or on the wash basin (3).

7. The combined hand washing and drying device according to the preceding claim, **characterised in that** the drying air (5) is discharged in substantially opposite directions.

8. The combined hand washing and drying device according to any one of the preceding claims, **characterised in that** the air outlet (2) is arranged between the two o'clock and four o'clock position or between the eight o'clock and ten o'clock position as viewed from a user standing in front of the device.

9. The combined hand washing and drying device according to any one of the preceding claims, **characterised in that** at least one air outlet (2) is arranged on the edge (6) of the trough-shaped wash basin (3), preferably in or on the wash basin (3).

10. The combined hand washing and drying device according to any one of the preceding claims, **characterised in that** at least one air outlet (2) is arranged below an upper edge (6) of the trough-shaped wash basin (3).

11. The combined hand washing and drying device according to any one of the preceding claims, **characterised in that** at least one air outlet (2) is accommodated in a recess formed in the trough-shaped wash basin (3).

12. The combined hand washing and drying device according to any one of the preceding claims, **characterised in that** at least one air outlet (2) is embedded in the trough-shaped wash basin (3), preferably moulded directly into the body of the wash basin.

13. The combined hand washing and drying device according to any one of claims 1 to 9, **characterised in that** the air outlet (2) is spaced from the wash basin (3) and preferably forms a component which is separate from the wash basin (3).

14. The combined hand washing and drying device according to any one of the preceding claims, **characterised in that** the drying air (5) is heated before it exits the air outlet (2).

15. The combined hand washing and drying device according to any one of the preceding claims, **characterised in that** the drying air (5) is provided by a blower which is preferably arranged below the trough-shaped wash basin (3).

16. The combined hand washing and drying device according to any one of the preceding claims, **characterised in that** the drying air (5) is deflected shortly before it exits the air outlet (2), preferably by an angle in the range of 60° to 120°.

## Revendications

1. Dispositif combiné de lavage et de séchage de mains, comportant :
- au moins une sortie d'eau (1)
- au moins une sortie d'air (2)
- un lavabo en forme de cuvette (3) pour recueillir de l'eau de lavage (4) et
- au moins un trop-plein (7) du lavabo en forme de cuvette (3),
dans lequel la sortie d'eau (1) délivre l'eau de lavage (4) et la sortie d'air (2) délivre l'air de séchage (5) sensiblement au même emplacement, et dans lequel l'air de séchage (5) est délivré transversalement à l'utilisateur, **caractérisé en ce que** la sortie d'air (2) est agencée dans le au moins un trop-plein (7).

2. Dispositif combiné de lavage et de séchage de mains selon la revendication 1, **caractérisé en ce que** l'emplacement se situe à l'intérieur et/ou au-dessus du lavabo en forme de cuvette (3).

3. Dispositif combiné de lavage et de séchage de mains selon l'une quelconque des revendications précédentes, **caractérisé en ce que** l'air de séchage (5) est délivré de manière sensiblement horizontale.

4. Dispositif combiné de lavage et de séchage de mains selon l'une quelconque des revendications précédentes, **caractérisé en ce que** l'air de séchage (5) est délivré en direction du lavabo en forme de cuvette (3), de préférence dirigé vers l'intérieur du lavabo en forme de cuvette (3).

5. Dispositif combiné de lavage et de séchage de mains selon l'une quelconque des revendications précédentes, **caractérisé en ce que** la sortie d'air (2) est agencée sur un côté du lavabo en forme de cuvette (3), de préférence dans ou sur le lavabo (3).

6. Dispositif combiné de lavage et de séchage de mains selon l'une quelconque des revendications précédentes, **caractérisé en ce qu'**il comporte une sortie d'air supplémentaire (2), les sorties d'air (2) étant de préférence agencées sur des côtés opposés du lavabo en forme de cuvette (3), de préférence dans ou sur le lavabo (3).

7. Dispositif combiné de lavage et de séchage de mains selon la revendication précédente, **caractérisé en ce que** l'air de séchage (5) est délivré dans des directions sensiblement opposées l'une à l'autre.

8. Dispositif combiné de lavage et de séchage de mains selon l'une quelconque des revendications précédentes, **caractérisé en ce que** la sortie d'air (2) est agencée entre les positions à 2 heures et à 4 heures ou entre les positions entre 8 heures et 10 heures lorsque vue à partir d'un utilisateur situé devant le dispositif.

9. Dispositif combiné de lavage et de séchage de mains selon l'une quelconque des revendications précédentes, **caractérisé en ce qu'**au moins une sortie d'air (2) est agencée sur le rebord (6) du lavabo en forme de cuvette (3), de préférence dans ou sur le lavabo (3).

10. Dispositif combiné de lavage et de séchage de mains selon l'une quelconque des revendications précédentes, **caractérisé en ce qu'**au moins une sortie d'air (2) est agencée sous un rebord supérieur (6) du lavabo en forme de cuvette (3).

11. Dispositif combiné de lavage et de séchage de mains selon l'une quelconque des revendications précédentes, **caractérisé en ce qu'**au moins une sortie d'air (2) est reçue dans un logement formé dans le lavabo en forme de cuvette (3).

12. Dispositif combiné de lavage et de séchage de mains selon l'une quelconque des revendications précédentes, **caractérisé en ce qu'**au moins une sortie d'air (2) est encastrée dans le lavabo en forme de cuvette (3), de préférence une sortie d'air directement moulée (2) dans le corps de lavabo.

13. Dispositif combiné de lavage et de séchage de mains selon l'une quelconque des revendications 1 à 9, **caractérisé en ce que** la sortie d'air (2) est espacée du lavabo (6), forme de préférence un composant séparé du lavabo (6).

14. Dispositif combiné de lavage et de séchage de mains selon l'une quelconque des revendications précédentes, **caractérisé en ce que** l'air de séchage (5) est chauffé avant sa sortie par la sortie d'air (2).

15. Dispositif combiné de lavage et de séchage de mains selon l'une quelconque des revendications précédentes, **caractérisé en ce que** l'air de séchage (5) est fourni par une soufflante agencée de préférence sous le lavabo en forme de cuvette (3).

16. Dispositif combiné de lavage et de séchage de mains selon l'une quelconque des revendications précédentes, **caractérisé en ce que** l'air de séchage (5) est dévié juste avant la sortie par la sortie d'air (2), de préférence à un angle dans la plage de 60° à 120°.
